# EUROPÄISCHE PATENTSCHRIFT

(11) **EP 1 785 354 B1**
(45) Veröffentlichungstag und Bekanntmachung des Hinweises auf die Patenterteilung: **25.03.2009**
(21) Anmeldenummer: 05024955.6
(22) Anmeldetag: 15.11.2005
(51) Int. Cl.: B65B 27/10

(54) **Vorrichtung und Verfahren zum Umwickeln oder Bündeln von Gegenständen**
Apparatus and method for wrapping or bundling articles.
Appareil et procédé pour envelopper ou encercler des objets.

(43) Veröffentlichungstag der Anmeldung: 16.05.2007
(73) Patentinhaber: Ondal 5 GmbH, 36088 Hünfeld (DE)
(72) Erfinder: Billing, Heinrich, 36166 Haunetal/Wehrda (DE); Hahn, Berthold, 36167 Nüsttal (DE)
(74) Vertreter: Graf von Stosch, Andreas

(56) Entgegenhaltungen:
- US-A- 3 063 212
- US-A- 4 003 189
- US-A- 5 875 618

## Beschreibung

Der Anmeldegegenstand betrifft insbesondere die Kfz-Herstellung und dort ein Umwickeln von Kabeln zwecks deren Isolierung, ein Bündeln von Kabeln, um diese in Form von Kabelbäumen für eine elektrische Versorung eines Kraftfahrzeuges vorzusehen, und ein Verbinden zweier aneinanderliegender Kontaktstellen zweier zu verbindender Kabel.

Aus der US 3,063,212 ist eine Vorrichtung zum Umwickeln oder Bündeln von Gegenständen, insbesondere von Kabeln bekannt, die eine Anordnung von drei Rollen zum Anlegen eines Kleberbandes auf die Kabeln aufweist. Eine der drei Rollen wird mit ihrer Achse ortfest auf einem drehbaren Träger fixiert und damit wird die Lage der anderen beiden Rollen bestimmt. Die anderen beiden Rollen sind allerdings unter Federkraft auf dem drehbaren Träger schwenkbar montiert und lassen sich passiv von auf sie wirkenden Kräften weggedrückt werden.

Aus der EP 0 621 182 A1 ist eine weiter Vorrichtung zum Umwickeln oder Bündeln von Gegenständen, insbesondere von Kabeln bekannt, wobei die Gegenstände mittels eines um sie gewickelten Klebebandes isoliert, miteinander verbunden oder aneinander fixiert werden. Eine Vorratsrolle mit einem Vorschub dient zum Heranführen und zum Weiterbewegung des Bandes hin zu einem Bandanlegesystem. Das Bandanlegesystem ist dazu vorgesehen, einen Abschnitt des Bandes um die Gegenstände zu wickeln. Eine Trenneinrichtung dient zum Abtrennen jeweils eines Abschnitts vom Band und ein Schalter zum Starten eines Wickelvorganges.

Diese bekannte Vorrichtung hat den Nachteil, dass ein Flachriemen, der einen relativ komplizierten Umlauf hat, zum Antreiben eines verstellbaren Rollenmechanismus genutzt wird, um den Wickelvorgang auszuführen. Ein derartiger Flachriemen ist störanfällig.

Es liegt die Aufgabe zugrunde, diesen Nachteil zu beseitigen.

Gelöst ist die Aufgabe gemäß den Ansprüchen 1 und 11. Gemäß Anspruch 1 weist das Bandanlegesystem eine um eine Achse drehbare Scheibe auf. Es sind Anlegerollen vorgesehen, deren Achsen ortsfest auf der Scheibe befestigt sind. Eine an einem Hebel mittels einer Achse drehbar befestigte dritte Anlegerolle ist derart schwenkbar mit der Scheibe verbunden, dass der Hebel über ein Drehgelenk mit der Scheibe verbunden ist, und der Hebel über eine Feder gegenüber einem Befestigungspunkt auf der Scheibe vorgespannt ist. Ein Antrieb dient zum Antreiben der Scheibe.

Gemäß Anspruch 11 wird zunächst ein Band mit einer Klebstoffseite gegen den Gegenstand bzw. die Gegenstände gelegt, und der Gegenstand bzw. die Gegenstände wird bzw. werden mitsamt dem anhaftenden Band zwischen drei Anlegerollen gebracht. Es werden einerseits zwei Anlegerollen und andererseits eine Anlegerolle an den Gegenstand bzw. die Gegenstände angelegt, wobei die Anlegerollen um ihre parallel zum Gegenstand bzw. den Gegenständen ausgerichteten Achsen drehbar sind, so dass bei einem Umlauf der drei Anlegerollen um den Gegenstand bzw. die Gegenstände die Anlegerollen das Band um diesen bzw. diese rollen. Das Band wird zufuhrseitig durchtrennt.

Die vorgeschlagene Vorrichtung und das vorgeschlagene Verfahren haben den Vorteil, dass in zuverlässiger und einfacher Weise eine Kabelbandagierung oder ein Bündeln von Kabeln erfolgen kann. Drei stabil mit einer Scheibe drehbar verbundene Anlegerollen werden dazu genutzt, zunächst das zu umwickelnde Objekt zwischen sich zu fixieren. Dabei hat das Objekt eine stabile Position, indem es in eine Vertiefung zwischen die beiden ersten Anlegerollen gesetzt werden kann. Die dritte Anlegerolle wird mit Feder- und Hebelkraft sodann von einer gegenüber liegenden Seite her gegen das Objekt gebracht und passt sich dadurch dem Objektdurchmesser an. Durch Drehung der Scheibe rollen alle drei Anlegerollen mit ihren Mantelflächen um das Objekt und umwickeln dieses mit dem Band, welches im Regelfall eine Klebeband ist. Es spielt keine Rolle, ob ein längliches Objekt ortsfest gehalten oder in Richtung seiner Längserstreckung bewegt wird. So kann eine einfache Bündelung oder eine wendelförmige Bandagierung, z. B. eines Kabelbündels erfolgen, ohne dass das Kabelbündel verdrillt wird.

Vorteilhafte Ausgestaltungen der vorgeschlagenen Vorrichtung sind in den Ansprüchen 2 bis 10 beschrieben.

Ein besonders ruhiger Umlauf der drei Anlegerollen um das zu umwickelnde Objekt, d. h. um einen Gegenstand oder mehrere Gegenstände, wird erreicht, wenn gemäß Anspruch 2 bei in das Bandanlegesystem eingelegtem Bündel von Gegenständen oder eingelegtem Gegenstand die Abstände, die sich jeweils zwischen einer Achse einer Anlegerolle und der Achse der Scheibe erstrecken, gleich oder annähernd gleich sind. Bei dieser Vorgabe für die Lage der Achsen drehen sich die Rollen äquidistant um die Achse der Scheibe.

Ist als Antrieb zum Antreiben der Scheibe ein Schrittmotor vorgesehen, der über einen geschlossenen Zahnriemen seine Drehbewegung auf ein koaxial mit der Scheibe verbundenes Zahnrad überträgt (Anspruch 3), so wird einerseits pro Betätigung der Vorrichtung ein Wickelvorgang durchgeführt, und andererseits erfolgt die Übertragung der Drehbewegung schlupffrei.

Eine leichtgängige Weiterbewegung eines Klebebandes wird erreicht, wenn gemäß Anspruch 4 der Vorschub ein System aus drei Rollen aufweist, wobei zwei Rollen von einem Antrieb mittels eines Zahnriemens unterschiedlich schnell mittels koaxialer Zahnräder unterschiedlichen Durchmessers angetrieben werden, so dass die beiden Rollen das Band, welches mit einer Klebestoffseite an beiden Rollen anliegt, weitertransportieren und durch die in Bandtransportrichtung nachfolgende Rolle anklebenedes Band von der vorherigen Rolle abgezogen wird. Dabei dient die dritte Rolle zum Anlegen des Bandes an die vorherige Rolle. Mittels dieser Technik kommt kein störendes Ankleben des Klebebandes an der mittleren Rolle, die eine besonders große Anklebefläche aufweist, vor.

Als Antriebe für die Scheibe und für den Vorschub eignen sich Schrittmotore, die miteinander synchronisiert sind (Anspruch 5).

Erstreckt sich gemäß Anspruch 6 ein Hebelsystem zwischen einem mit dem Schalter verbundenen Gelenk und mindestens einem ortsfesten Gelenkpunkt, wobei eine Feder zum Rückstellen des durch den Schalter versetzten Hebelsystems vorgesehen ist, und ein freies Hebelende des Hebelsystems gegen das freie Ende des Hebels der dritten Anlegerolle wirkt, um den Hebel der dritten Anlegerolle von den ersten beiden Anlegerollen weg zu schwenken, so wird damit erreicht, dass in einfacher Weise durch Betätigen des Schalters das Bandanlegesystem geöffnet wird, um ein zu umwickelndes Objekt besser einführen zu können.

Es können unterschiedliche Bandwickelungen durchgeführt werden ohne eine mechanische Umrüstung der Vorrichtung vornehmen zu müssen, wenn gemäß Anspruch 8 eine über eine Stromversorgung mit den Antrieben verbundene Programmiereinrichtung, vorzugsweise mit einem Display, dazu vorgesehen ist, eine bestimmte Länge der Abschnitte, eine bestimmte Anzahl von Umdrehungen der Scheibe für einen Wickelvorgang oder einen Vorwärts-/Rückwärtslauf der Antriebe, der für eine Fahnenerzeugung am Bündel nötig ist, vorzuwählen. Eine vorgewählte Einstellung, zum Beispiel drei Lagen Band für einen Wickelvorgang, kann dann am Display abgelesen werden.

Ist gemäß Anspruch 7 ein vom Schalter aktivierbarer Mikroschalter für einerseits ein Bandspenden vor einem Wickelvorgang durch Betätigen des Schalters sowie andererseits eine Betätigung der Trenneinrichtung und des Antriebs zum Antreiben der Scheibe nach einem Loslassen des abgefederten Schalters vorgesehen, so werden dadurch mehrere Vorteile erreicht. Zum einen wird vor einem Wickelvorgang ein ausreichend langes Stück Band gespendet, um darauf das zu umwickelnde Objekt legen zu können. Zum anderen kann man den Schalter nach erfolgtem Einlegen des Objektes loslassen und dadurch den Wickelvorgang starten und die Bereitstellung eines Abschnitts des Bandes abrufen.

Zum Betätigen der Trenneinrichtung eignet sich eine Verbindung, die mittels eines Stellzylinders auslenkbar ist (Anspruch 9).

Die Vorrichtung eignet sich für einen mobilen manuellen Einsatz, wenn sie gemäß Anspruch 10 als ein mit einem Handgriff versehenes Handgerät ausgestaltet ist.

Im folgenden wird die Erfindung an Hand ein Ausführungsbeispiel darstellender Figuren näher beschrieben. Es zeigt:
- Figur 1: in einer Draufsicht ein Kabel mit einer mittels eines Klebebandes umwickelten Isolierung;

- Figur 2: in einer Draufsicht ein Kabel der Figur 1, jedoch ohne Isolierung;
- Figur 3: in einer Draufsicht zwei eine isolierte Durchgangsverbindung aufweisende Kabel;
- Figur 4: in einer Draufsicht die Kabel der Figur 3, jedoch ohne Isolierung um die leitende Durchgangsverbindung;
- Figur 5: in einer Seitenansicht einen Teil einer Vorrichtung zum Umwickeln eines Bündels von Kabeln mittels eines Klebebandes;
- Figur 6: in einer Seitenansicht einen Ausschnitt aus der Vorrichtung der Figur 5, zusätzlich mit einem bereitliegenden Bündel;
- Figur 7: in einer Seitenansicht den Gegenstand der Figur 6, jedoch mit in ein Bandanlagesystem der Vorrichtung eingelegtem Bündel und mit einer Trenneinrichtung zum Durchtrennen des Bandes;
- Figur 8: in einer Seitenansicht den Gegenstand der Figur 7, jedoch in einem nachfolgenden Verfahrenschritt, wobei eine Banddurchtrennung erfolgte, und zusätzlich mit zwei Federn der Vorrichtung;
- Figur 9: in einer Seitenansicht den Gegenstand der Figur 8, jedoch in einem weiteren Wickelzustand;
- Figur 10: in einer Seitenansicht den Gegenstand der Figur 9, jedoch mit einem vollständig umwickelten Bündel und mit einem weiteren, noch zu umwickelnden Bündel Kabel;
- Figur 11: in einer Seitenansicht eine komplette Vorrichtung, sowie

- Figur 12: in einer Seitenansicht den Gegenstand der Figur 11, wobei ein Teil der Vorrichtung zum 90 Grad gedreht wurde.

Eine Vorrichtung 1 (Figuren 11 und 12) dient zum Umwickeln von Kabelstellen (Figuren 1 bis 4) und zum Bündeln von Kabeln (Figuren 5 bis 10). Dabei ist die Betriebsart der Vorrichtung jeweils gleich. In beiden Fällen werden die Gegenstände mittels eines um sie gewickelten Bandes 3, welches ein Klebeband ist, isoliert, miteinander verbunden oder aneinander fixiert.

Eine Vorrichtung (Figuren 5 bis 12) mit einer Vorratsrolle 4 weist einen Vorschub 5 zum Abziehen des Bandes 3 von der Vorratsrolle 4 und zum Weiterbewegen des Bandes 3 hin zu einem Bandanlegesystem 6 auf. Dabei ist das Bandanlegesystem 6 dazu vorgesehen, einen Abschnitt 7 des Bandes 3 um die Gegenstände zu wickeln. Eine Trenneinrichtung 8 dient zum Abtrennen jeweils eines Abschnitts 7 vom Band 3, sowie ein Schalter 9 zum Starten eines Wickelvorganges.

Das Bandanlegesystem 6 weist eine um eine Achse 10 drehbare Scheibe 11 auf. Es sind zwei Anlegerollen 12 vorgesehen, deren Achsen 13 ortsfest bzgl. der Scheibe 11 auf dieser befestigt sind. Eine an einem Hebel 14 mittels einer Achse 15 drehbar befestigte Anlegerolle 16 ist schwenkbar mit der Scheibe 11 verbunden. Dazu ist der Hebel 14 über ein Drehgelenk 17 mit der Scheibe 11 verbunden. Der Hebel 14 ist über eine Feder 18 gegenüber einem Befestigungspunkt 19 auf der Scheibe 11 vorgespannt. Ein Antrieb 20 ist zum Antreiben der Scheibe 11 vorgesehen.

Bei einem in das Bandanlegesystem 6 eingelegten Bündel 21 von Kabeln 2 sind die Abstände, die sich jeweils zwischen einer Achse 13, 15 einer Anlegerolle 12, 16 und der Achse 10 der Scheibe 11 erstrecken, annähernd gleich, so dass es während einer Umwickelung des Bündels 21 mit einem Abschnitt 7 des Bandes 3 zu einem ruhigen Umlauf der drei Anlegerollen 12, 16 um das Bündel 21 kommt.

Um die Anlegerollen 12, 16 dreimal zu einem Umlauf zu bringen, wird die Scheibe 11 dreimal gedreht, was zur Folge hat, dass drei Lagen Band 3 um das Bündel 21 gewickelt werden. Als Antrieb 20 zum Antreiben der Scheibe 11 ist ein Schrittmotor vorgesehen, der über einen geschlossenen Zahnriemen 22 seine Drehbewegung auf ein koaxial mit der Scheibe 11 verbundenes Zahnrad 23 überträgt.

Ein Vorschub 5 dient dazu, jeweils einen für einen Wickelvorgang benötigten Abschnitt 7 des Bandes 3 vorzuschieben. Dabei wird vor einem Bündeleinlegen zunächst ein wenig Band 3 gespendet, um das Bündel 21 zunächst auf eine Klebstoffseite 30 des Bandes 3 legen zu können, bevor die Scheibe 11 gedreht wird. Der Vorschub 5 weist ein System aus drei Rollen 24, 25, 26 auf, wobei zwei Rollen 24, 25 von einem Antrieb 38 mittels eines Zahnriemens 27 unterschiedlich schnell mittels koaxialer Zahnräder 28, 29 unterschiedlichen Durchmessers angetrieben werden, so dass die beiden Rollen 24, 25 das Band 3, welches mit einer Klebstoffseite 30 an beiden Rollen 24, 25 anliegt, weitertransportieren, und durch die in Bandtransportrichtung nachfolgende, schneller sich drehende Rolle 24 anklebendes Band 3 von der vorherigen, langsamer betriebenen Rolle 25 abgezogen wird. Die dritte Rolle 26 dient zum Anlegen des Bandes 3 an die vorherige Rolle 25. Die Antriebe 20, 38 sind Schrittmotore, die miteinander synchronisiert sind.

Um den Hebel 14, auf dem die wegschwenkbare Anlegerolle 16 drehbar montiert ist, vor einem Wickelvorgang von den Anlegerollen 12 wegzuschwenken, um ein Bündel 21 in das Bandcinlegesystem 6 einlegen zu können, und um bei eingelegtem Bündel 21 nachfolgend die dritte Anlegerolle 16 an das Band 3 und damit an das Bündel 21 zu setzen, ist ein Hebelsystem 31 mit dem Schalter 9 und mit dem Hebel 14 verbunden. Das Hebelsystem 31 erstreckt sich zwischen einem mit dem Schalter 9 verbundenen Gelenk 32 und zwei ortsfesten Gelenkpunkten 33, 34. Eine Feder 35 ist zum Rückstellen des durch den Schalter 9 versetzten Hebelsystems 31 vorgesehen. Ein freies Hebelende 36 wirkt gegen das freie Ende 37 des Hebels 14, um den Hebel 14 der Scheibe 11 von den Anlegerollen 12 weg zu schwenken. Bei Loslassen des Schalters 9 zieht die Feder 35 das Hebelsystem 31 zurück, wodurch der Hebel 14 der Scheibe 11 freigegeben wird. Zudem ist ein vom Schalter 9 aktivierbarer Mikroschalter 39 für ein Bandspenden vor einem Wickelvorgang durch Betätigen des Schalters 9 sowie eine Betätigung der Trenneinrichtung 8 und des Antriebs 20 zum Antreiben der Scheibe 11 nach einem Loslassen des abgefederten Schalters 9 vorgesehen. Somit wird durch Betätigen und wieder Loslassen des Schalters 9 ein kompletter Wickelvorgang geschaltet. Des weiteren ist eine über eine Stromversorgung 40 mit den Antrieben 20, 38 verbundene Programmiereinrichtung 41 mit einem Display 42 dafür vorgesehen, eine bestimmte Länge der Abschnitte 7 und die Anzahl von drei Umdrehungen der Scheibe 11 für einen Wickelvorgang vorzusehen. Alternativ wäre es möglich, einen Vorwärts-/Rückwärtslauf der Antriebe 20, 38, der für eine Fahnenerzeugung am Bündel 21 nötig wäre, vorzuwählen.

Ein Stellzylinder 44 ist dazu vorgesehen, über eine Verbindung 45 die Trenneinrichtung 8 zu betätigen.

Die mit einem Handgriff 43 versehene und als Handgerät ausgeführte Vorrichtung 1 wird derart betrieben, dass stets zunächst das Band 3 mit der Klebstoffseite 30 gegen die zu bündelnden Kabel 2 gelegt wird, und dass die Kabel 2 mitsamt dem anhaftenden Band 3 zwischen die drei Anlegerollen 12, 16 gebracht werden.

Dann werden einerseits die beiden Anlegerollen 12 und andererseits die Anlegerolle 16 an das Bündel 21 von Kabeln 2 angelegt. Die drei Anlegerollen 12, 16, die um ihre parallel zum Gegenstand bzw, Bündel 21 ausgerichteten Achsen 13, 15 drehbar sind, rollen bei einem Umlauf der Scheibe 11 um das Bündel 21 und rollen das Band 3 um dieses. Abschnittslängenbedingt wird zufuhrseitig das Band 3 durchtrennt.
- 1: Vorrichtung
- 2: Kabel
- 3: Band
- 4: Vorratsrolle
- 5: Vorschub
- 6: Bandanlegesystem
- 7: Abschnitt
- 8: Trenneinrichtung
- 9: Schalter
- 10: Achse
- 11: Scheibe
- 12: Anlegerolle
- 13: Achse
- 14: Hebel
- 15: Achse
- 16: Anlegerolle
- 17: Drehgelenk
- 18: Feder
- 19: Befestigungspunkt
- 20: Antrieb
- 21: Bündel
- 22: Zahnriemen
- 23: Zahnrad
- 24, 25, 26: Rolle
- 27: Zahnriemen
- 28, 29: Zahnrad
- 30: Klebstoffseite
- 31: Hebelsystem
- 32: Gelenk
- 33,34: ortsfester Gelenkpunkt
- 35: Feder
- 36: Hebelende
- 37: freies Ende
- 38: Antrieb
- 39: Mikroschalter
- 40: Stromversorgung
- 41: Programmiereinrichtung
- 42: Display
- 43: Handgriff
- 44: Stellzylinder
- 45: Verbindung

## Patentansprüche

1. Vorrichtung (1) zum Umwickeln oder Bündeln von Gegenständen, insbesondere von Kabeln (2), wobei die Gegenstände mittels eines um sie gewickelten Bandes (3),
insbesondere eines Klebebandes isoliert, miteinander verbunden oder aneinander fixiert werden, mit einer Vorratsrolle (4), einem Vorschub (5) zum Abziehen des Bandes (3) von der Vorratsrolle (4) und zum Weiterbewegen des Bandes (3) hin zu einem Bandanlegesystem (6), wobei das Bandanlegesystem (6) dazu vorgesehen ist, einen Abschnitt (7) des Bandes (3) um die Gegenstände zu wickeln, mit einer Trenneinrichtung (8) zum Abtrennen jeweils eines Abschnittes (7) vom Band (3), sowie einem Schalter (9) zum Starten eines Wickelvorganges, wobei das Bandanlegesystem (6) eine um eine Achse (10) drehbare Scheibe (11) und drei Anlegerollen (12, 16) aufweist, und wobei ein Antrieb (20) zum Antreiben der Scheibe (11) vorgesehen ist, **dadurch gekennzeichnet dass** zwei von den drei Anlegerollen (12) vorgesehen sind, deren Achsen (13) ortsfest auf der Scheibe (11) befestigt sind, und dass die dritte an einem Hebel (14) mittels einer Achse (15) drehbar befestigte Anlegerolle (16) derart schwenkbar mit der Scheibe (11) verbunden ist, dass der Hebel (14) über ein Drehgelenk (17) mit der Scheibe (11) verbunden ist, und der Hebel (14) über eine Feder (18) gegenüber einem Befestigungspunkt (19) auf der Scheibe (11) vorgespannt ist.

2. Vorrichtung nach Anspruch 1, wobei bei in das Bandanlegesystem (6) eingelegtem Bündel (21) von Gegenständen oder eingelgtem Gegenstand die Abstände, die sich jeweils zwischen einer Achse (13, 15) einer Anlegerolle (12, 16) und der Achse (10) der Scheibe (11) erstrecken, gleich oder annähernd gleich sind.

3. Vorrichtung nach Anspruch 1 oder Anspruch 2, wobei als Antrieb (20) zum Antreiben der Scheibe (11) ein Schrittmotor vorgesehen ist, der über einen geschlossenen Zahnriemen (22) seine Drehbewegung auf ein koaxial mit der Scheibe (11) verbundenes Zahnrad (23) überträgt.

4. Vorrichtung nach mindestens einem der Ansprüche 1 bis 3, wobei der Vorschub (5) ein System aus drei Rollen (24, 25, 26) aufweist, wobei zwei Rollen (24, 25) von einem Antrieb (38) mittels eines Zahnriemens (27) unterschiedlich schnell mittels koaxialer Zahnräder (28, 29) unterschiedlichen Durchmessers angetrieben werden, so dass die beiden Rollen (24, 25) das Band (3), welches mit einer Klebstoffseite (30) an beiden Rollen (24, 25) anliegt, weitertransportieren und durch die in Bandtransportrichtung nachfolgende Rolle (24) anklebendes Band (3) von der vorherigen Rolle (25) abgezogen wird, und die dritte Rolle (26) zum Anlegen des Bandes (3) an die vorherige Rolle (25) dient.

5. Vorrichtung nach Anspruch 4, wobei als Antriebe (20, 38) miteinander synchronisierte Schrittmotore vorgesehen sind.

6. Vorrichtung nach mindestens einem der Ansprüche 1 bis 5, wobei sich ein Hebelsystem (31) zwischen einem mit dem Schalter (9) verbundenen Gelenk (32) und mindestens einem ortsfesten Gelenkpunkt (33, 34) erstreckt, wobei eine Feder (35) zum Rückstellen des durch den Schalter (9) versetzten Hebelsystems (31) vorgesehen ist, und wobei ein freies Hebelende (36) gegen das freie Ende (37) des Hebels (14) wirkt, um den Hebel (14) der Scheibe (11) von den Anlegerollen (12) weg zu schwenken.

7. Vorrichtung nach mindestens einem der Ansprüche 1 bis 6, wobei ein vom Schalter (9) aktivierbarer Mikroschalter (39) für ein Bandspenden vor einem Wickelvorgang durch Betätigen des Schalters (9) sowie eine Betätigung der Trenneinrichtung (8) und des Antriebs (20) zum Antreiben der Scheibe (11) nach einem Loslassen des abgefederten Schalters (9) vorgesehen ist.

8. Vorrichtung nach mindestens einem der Ansprüche 1 bis 7, wobei eine über eine Stromversorgung (40) mit den Antrieben (20, 38) verbundene Programmeinrichtung (41), vorzugsweise mit einem Display (42), dafür vorgesehen ist, eine bestimmte Länge der Abschnitte (7), eine bestimmte Anzahl von Umdrehungen der Scheibe (11) für einen Wickelvorgang oder einen Vorwärts-/Rückwärtslauf der Antriebe (20, 38), der für eine Fahnenerzeugung am Bündel (21) nötig ist, vorzuwählen.

9. Vorrichtung nach mindestens einem der Ansprüche 1 bis 8, wobei ein Stellzylinder (44) dafür vorgesehen ist, über eine Verbindung (45) die Trenneinrichtung (8) zu betätigen.

10. Vorrichtung nach mindestens einem der Ansprüche 1 bis 9, wobei die Vorrichtung als ein mit einem Handgriff (43) versehenes Handgerät ausgestaltet ist.

11. Verfahren zum Umwickeln eines länglichen Gegenstandes oder mehrerer länglicher Gegenstände, insbesondere Kabel, wobei zunächst ein Band (3) mit einer Klebstoffseite (30) gegen den Gegenstand bzw. die Gegenstände gelegt wird, und der Gegenstand bzw. die Gegenstände mitsamt dem anhaftenden Band (3) zwischen drei Anlegerollen (12, 16) gebracht wird bzw. werden, wobei einerseits zwei drehbare Anlegerollen (12), deren Achsen (13) ortsfest auf einer drehbaren Scheibe (11) befestigt sind, und andererseits eine an einem Hebel (14) mittels einer Achse (15) drehbar befestigte Anlegerolle (16), die über den Hebel schwenkbar mit der Scheibe (11) verbunden ist, an den Gegenstand bzw. die Gegenstände angelegt werden, wobei die Anlegerollen (12, 16) um ihre parallel zu dem Gegenstand bzw. den Gegenständen ausgerichteten Achsen (13, 15) drehbar sind, so dass bei einem Umlauf der drei Anlegerollen (12, 16) um den Gegenstand bzw. die Gegenstände die Anlegerollen (12, 16) das Band (3) um diesen bzw. diese rollen, und wobei das Band (3) zufuhrseitig durchtrennt wird.

## Claims

1. Device (1) for wrapping or bundling objects, in particular cables (2), wherein the objects are insulated, combined with one another, or affixed to each other by means of a tape (3), in particular an adhesive tape, that is wrapped around them, comprising: a supply roll (4), a feed (5) for drawing the tape (3) from the supply roll (4) and for further moving the tape (3) to a tape applying system (6), wherein the tape applying system (6) is provided to wrap a section (7) of the tape (3) around the objects, and including a separating device (8) for separating a respective section (7) of the tape (3), as well as a switch (9) for starting a wrapping procedure, wherein the tape applying system (6) includes a disk (11) that is rotatable around an axis (10) and three application rollers (12, 16), and wherein a drive (20) is provided for driving the disk (11), **characterized in that** two of the three application rollers (12) are provided, the axes (13) of which are mounted on the disk (11) in a fixed location, and that the third application roller (16) rotatably mounted to a lever (14) via an axis (15) is pivotally connected to the disk (11) in such a manner, that the lever (14) is connected with the disk (11) via a pivot joint (17), and the lever (14) is pre-loaded via a spring (18) opposite a mounting point (19) on the disk (11).

2. Device according to claim 1, wherein, with a bundle of objects or an object inserted into the tape applying system (6), the distances that respectively extend between an axis (13, 15) of each application roller (12, 16) and the axis (10) of the disk (11) are the same or approximately the same.

3. Device according to claim 1 or claim 2, wherein a stepper motor is provided as drive (20) for driving the disk (11), which stepper motor transfers its rotational movement to a gear (23) coaxially connected to the disk (11) via a closed toothed belt (22).

4. Device according to at least one of claims 1 to 3, wherein the feed (5) comprises a system of three rollers (24, 25, 26), wherein two rollers (24, 25) are driven at different speeds by a drive (38) via a toothed belt (27) using coaxial gears of different diameters, so that both rollers (24, 25) further transport the tape (3), which rests with an adhesive side (30) against both rollers (24, 25), and the adhering tape (3) is drawn by the following roller (24) in the direction of tape transport from the previous roller (25), and the third roller (26) serves for feeding the tape (3) onto the previous roller (25).

5. Device according to claim 4, wherein stepper motors, which are synchronized with each other, are provided as drives (20, 38).

6. Device according to at least one of claims 1 to 5, wherein a lever system (31) extends between a joint (32) connected to the switch (9) and at least one fixedly located joint point (33, 34), wherein a spring (35) is provided for resetting the lever system (31) displaced by the switch (9), and wherein a free lever end (36) acts upon the free end (37) of the lever (14) to pivot the lever (14) of the disk (11) away from the application rollers (12).

7. Device according to at least one of claims 1 to 6, wherein a microswitch (39), which is activatable by the switch (9), is provided for dispensing tape (3) prior to a wrapping procedure via actuation of the switch (9) as well as for actuating the separating device (8) and the drive (20) for driving the disk (11) after a release of the spring-loaded switch (9).

8. Device according to at least one of claims 1 to 7, wherein a programming device (41), preferably with a display (42), connected to the drives (20, 38) via a power supply is provided to preselect a certain length of the sections (7), a certain number of rotations of the disk (11) for a wrapping procedure, or a forwards/backwards operation of the drives (20, 38), which is required for flag creation on the bundle (21).

9. Device according to at least one of claims 1 to 8, wherein an actuator cylinder (44) is provided for actuating the separating device (8) via a connection (45).

10. Device according to at least one of claims 1 to 9, wherein the device is designed as a hand-held apparatus with a handle (43).

11. Method for wrapping an elongate object or multiple elongate objects, in particular cables, wherein, initially, a tape (3) with an adhesive side (30) is placed against the object or objects, and the object or objects together with the adhering tape (3) is/are placed between three application rollers (12, 16), wherein, on the one hand, two rotatable application rollers (12), axes (13) of which are mounted on a rotatable disk (11) in a fixed location, and, on the other hand, an application roller (16), which is rotatably mounted on a lever (14) by means of an axis (15) and which is pivotally connected to the disk (11) via the lever (14), are applied onto the object or objects, wherein the application rollers (12, 16) are rotatable about their axes (13, 15) which are aligned parallel to the object or objects, such that, with a circulation of the three application rollers (12, 16) around the object or objects, the application rollers (12, 16) roll the tape (3) around it or them, and wherein the tape (3) is severed on the feed side.

## Revendications

1. Appareil (1) pour envelopper ou encercler des objets, en particulier des câbles (2), les objets étant isolés, reliés les uns aux autres ou fixés les uns aux autres au moyen d'une bande (3) enroulée autour de ceux-ci, en particulier d'une bande adhésive, avec un rouleau d'alimentation (4), une avance (5) pour retirer la bande (3) du rouleau d'alimentation (4) et pour déplacer plus loin la bande (3) vers un système d'application de bande (6), le système d'application de bande (6) étant prévu afin d'enrouler une partie (7) de la bande (3) autour des objets, avec un dispositif de séparation (8) pour séparer respectivement une partie (7) de la bande (3), ainsi qu'un commutateur (9) pour lancer un processus d'enroulement, le système d'application de bande (6) présentant un disque (11) rotatif autour d'un axe (10) et trois rouleaux applicateurs (12, 16), et un entraînement (20) pour entraîner le disque (11) étant prévu, **caractérisé en ce que** deux des trois rouleaux applicateurs (12) sont prévus, dont les axes (13) sont fixés en position fixe sur le disque (11), et **en ce que** le troisième rouleau applicateur (16) fixé à rotation sur un levier (14) au moyen d'un axe (15) est relié à pivotement au disque (11) de sorte que le levier (14) soit relié par une articulation tournante (17) au disque (11), et que le levier (14) soit précontraint par un ressort (18) par rapport à un point de fixation (19) sur le disque (11).

2. Appareil selon la revendication 1, dans lequel lorsque les objets encerclés (21) ou l'objet est inséré dans le système d'application de bande (6), les distances qui s'étendent respectivement entre un axe (13, 15) d'un rouleau applicateur (12, 16) et l'axe (10) du disque (11), sont identiques ou approximativement identiques.

3. Appareil selon la revendication 1 ou 2, dans lequel un moteur pas à pas est prévu comme entraînement (20) pour entraîner le disque (11), lequel transmet par une courroie dentée (22) fermée son mouvement de rotation à une roue dentée (23) reliée de manière coaxiale au disque (11).

4. Appareil selon au moins l'une quelconque des revendications 1 à 3, dans lequel l'avance (5) présente un système composé de trois rouleaux (24, 25, 26), deux rouleaux (24, 25) étant entraînés par un entraînement (38) au moyen d'une courroie dentée (27) avec une rapidité différente au moyen de roues dentées (28, 29) coaxiales au diamètre différent de sorte que les deux rouleaux (24, 25) transportent plus loin la bande (3) qui s'applique avec un côté adhésif (30) sur les deux rouleaux (24, 25) et la bande (3) adhésive soit retirée du rouleau (24) suivant par le rouleau (25) précédent dans le sens de transport de la bande, et le troisième rouleau (26) servant à appliquer la bande (3) sur le rouleau (25) précédent.

5. Appareil selon la revendication 4, dans lequel des moteurs pas à pas synchronisés les uns avec les autres comme entraînements (20, 38) sont prévus.

6. Appareil selon au moins l'une quelconque des revendications 1 à 5, dans lequel un système de levier (31) s'étend entre une articulation (32) reliée au commutateur (9) et au moins un point d'articulation (33, 34) fixé, dans lequel un ressort (35) est prévu pour le rappel du système de levier (31) décalé par le commutateur (9), et dans lequel une extrémité de levier (36) libre agit contre l'extrémité (37) libre du levier (14) afin de pivoter le levier (14) du disque (11) à partir des rouleaux applicateurs (12).

7. Appareil selon au moins l'une quelconque des revendications 1 à 6, dans lequel un commutateur miniature (39) pouvant être activé par le commutateur (9) est prévu pour une distribution de bande avant un processus d'enroulement par l'actionnement du commutateur (9) ainsi qu'un actionnement du dispositif de séparation (8) et de l'entraînement (20) pour entraîner le disque (11), une fois le commutateur (9) suspendu sur ressorts lâché.

8. Appareil selon au moins l'une quelconque des revendications 1 à 7, dans lequel un dispositif de programmation (41) relié par une alimentation électrique (40) aux entraînements (20, 38), de préférence avec un affichage (42) est prévu afin de présélectionner une longueur déterminée des parties (7), un nombre déterminé de rotations du disque (11) pour un processus d'enroulement ou une course avant/arrière des entraînements (20, 38) qui est nécessaire à une génération d'étiquette sur les objets encerclés (21).

9. Appareil selon au moins l'une quelconque des revendications 1 à 8, dans lequel un cylindre de réglage (44) est prévu afin d'actionner le dispositif de séparation (8) par une liaison (45).

10. Appareil selon au moins l'une quelconque des revendications 1 à 9, dans lequel l'appareil est configuré comme un appareil à main pourvu d'une poignée (43).

11. Procédé pour envelopper un objet oblong ou plusieurs objets oblongs, en particulier des câbles, dans lequel tout d'abord une bande (3) est posée avec un côté adhésif (30) contre l'objet ou les objets, et l'objet ou les objets est ou sont amenés avec la bande (3) adhésive entre trois rouleaux applicateurs (12, 16), dans lequel d'une part deux rouleaux applicateurs (12) rotatifs, dont les axes (13) sont fixés en position fixe sur un disque (11) rotatif, et d'autre part un rouleau applicateur (16) fixé à rotation sur un levier (14) au moyen d'un axe (15), qui est relié à pivotement au disque (11) par le levier, sont appliqués sur l'objet ou les objets, dans lequel les rouleaux applicateurs (12, 16) sont rotatifs autour de leurs axes (13, 15) orientés parallèlement à l'objet ou aux objets de sorte que lors d'une rotation des trois rouleaux applicateurs (12, 16) autour de l'objet ou des objets, les rouleaux applicateurs (12, 16) enroulent la bande (3) autour de celui-ci ou de ceux-ci, et dans lequel la bande (3) est sectionnée côté alimentation.
